# DEMANDE DE BREVET EUROPEEN

(11) **EP 4 675 053 A1**
(43) Date de publication de la demande: **07.01.2026**
(21) Numéro de dépôt: 24186450.3
(22) Date de dépôt: 04.07.2024
(51) Int. Cl.: E03D 1/012, E03D 1/26, E03D 1/38, E03D 3/02, E03D 11/17

(54) **INSTALLATION ET KIT DE TOILETTES COMPRENANT UNE TRAPPE**

(71) Demandeur: Wirquin Plastiques, 44470 Carquefou (FR)
(72) Inventeur: Rabesaotra, Paul, 44470 Carquefou (FR); Le Coënt, Daniel, 44470 Carquefou (FR)
(74) Mandataire: Lequien, Philippe

(57) **Abrégé**

L'invention concerne un installation (1) de toilettes suspendue comprenant :
- un bâti (2) couplé à une structure porteuse, et situé derrière une paroi (10) ;
- une cuvette (3) située devant la paroi (10) et suspendue au bâti (2) au travers de la paroi (10) ;
- un réservoir (4) d'eau monté sur le bâti ;
- un système de remplissage (5) et un mécanisme de chasse d'eau (6) montés derrière la paroi (10), l'installation (1) comprenant au moins une trappe (7) ménagée dans la paroi (10) pour accéder à des moyens de raccordement (52) du système de remplissage (5) et à des moyens d'accouplement (61) du mécanisme de chasse d'eau (6), situés hors du réservoir (4).

## Description

Le domaine de l'invention est celui de la conception et de la fabrication d'équipements sanitaires.

Plus précisément, l'invention concerne une installation de toilettes, avantageusement suspendues, et un kit permettant la réalisation de cette installation.

Il est connu des toilettes dont la cuvette est directement posée et fixée sur un sol porteur qui forme une structure porteuse.

Ces toilettes comportent un réservoir porté par la cuvette, un mécanisme de chasse d'eau obturant une évacuation d'eau du réservoir en direction de la cuvette, et un système de remplissage intégrant classiquement un mécanisme d'arrêt du remplissage à partir d'un niveau prédéterminé. Le réservoir présente un couvercle permettant d'accéder au volume de stockage d'eau dans lequel sont classiquement installés le système de remplissage et le mécanisme d'arrêt du remplissage à partir d'un niveau prédéterminé (par exemple, un robinet flotteur).

Dans le domaine de l'invention, il est également connu des toilettes dites « suspendues ».

Des toilettes suspendues (ou WC suspendus) comprennent un bâti solidarisé à une structure porteuse et situé derrière une paroi, ainsi qu'une cuvette fixée au bâti au travers de la paroi par exemple par l'intermédiaire de tige filetée.

Les toilettes suspendues permettent de ne laisser apparent que la cuvette et un mécanisme de commande d'une chasse d'eau permettant de nettoyer la cuvette.

En effet, le principe des toilettes suspendues consiste à positionner derrière la paroi, avec le bâti, un réservoir d'eau destiné à former la chasse d'eau, le système de remplissage du réservoir d'eau à partir d'une arrivée d'eau, ainsi que le mécanisme de chasse d'eau du réservoir jusque dans la cuvette.

La paroi séparant la cuvette du bâti est traditionnellement une paroi fixe qui n'est pas destinée à être démontée lors d'un entretien des mécanismes des toilettes suspendues. Par exemple, une paroi fixe peut correspondre à une plaque de plâtre fixée sur une armature métallique.

A l'instar des toilettes non suspendues, le système de remplissage et le mécanisme de chasse d'eau sont installés à l'intérieur du réservoir d'eau monté sur le bâti. A cet effet, le réservoir d'eau d'une installation de toilettes suspendues présente une ouverture sur une partie supérieure pour permettre l'accès aux différents composants, et la paroi présente également une ouverture adaptée à celle présentée par le réservoir. Communément, ces ouvertures sont refermées par une plaque de commande de la chasse d'eau.

Lors d'une intervention de maintenance sur des toilettes suspendues, un opérateur doit démonter la plaque de commande pour accéder au système de remplissage et au mécanisme de chasse d'eau. Les ouvertures du réservoir et de la paroi sont conçues pour permettre le montage, le démontage, l'insertion, et l'extraction des composants précités des toilettes suspendues. Ces composants sont également conçus pour pouvoir être montés et démontés depuis l'intérieur du réservoir.

Ces toilettes suspendues présentent plusieurs inconvénients.

Tout d'abord, le positionnement derrière une paroi des mécanismes de chasse d'eau et du système de remplissage peut avoir un effet anxiogène pour les utilisateurs de ce type de système du fait qu'une potentielle fuite ne pourrait pas être visible et/ou aisément accessible pour réparation.

Également, l'accès à l'intérieur du réservoir au travers des ouvertures pour intervenir sur les composants des toilettes suspendues peut être qualifié de malaisé et oblige une opération à l'aveugle.

En effet, une fois qu'une personne à inséré sa main ou ses mains à l'intérieur du réservoir au travers des ouvertures, il n'est pas ou peu possible d'observer les composants sur lesquels il intervient.

L'invention a notamment pour objectif de pallier à ces inconvénients de l'art antérieur.

Plus précisément, l'invention a pour objectif de proposer une installation de toilettes qui facilite l'accès et la maintenance de ses composants intégrés derrière une paroi.

L'invention a également pour objet de fournir une telle installation qui permette de diminuer le côté anxiogène des toilettes, au regard des potentielles conséquences d'une fuite.

Ces objectifs, ainsi que d'autres qui apparaitront par la suite, sont atteints grâce à l'invention qui a pour objet une installation de toilettes comprenant :
- une structure porteuse située derrière une paroi ;
- une cuvette située devant la paroi ;
- un réservoir d'eau porté par la structure porteuse, et situé derrière la paroi ;
- un système de remplissage du réservoir à partir d'une arrivée d'eau, comprenant un mécanisme d'arrêt du remplissage à partir d'un niveau prédéterminé ;
- des moyens de raccordement du système de remplissage sur le réservoir ;
- un mécanisme de chasse d'eau du réservoir à écoulement gravitaire ;
- au moins une trappe ménagée dans la paroi ;
- des moyens d'accouplement du mécanisme de chasse d'eau sur le réservoir ;
- des moyens de commande du mécanisme de chasse d'eau ;
   le système de remplissage et le mécanisme de chasse d'eau étant montés derrière la paroi,
   caractérisée en ce que :
      - le système de remplissage et le mécanisme de chasse d'eau sont situés au moins partiellement hors du réservoir ;
      - les moyens de raccordement du système de remplissage sont situés hors du réservoir ;
      - les moyens d'accouplement du mécanisme de chasse d'eau sont situés hors du réservoir ;
   la ou au moins l'une des trappes étant positionnée sur la paroi pour permettre l'accès aux moyens de raccordement du système de remplissage et aux moyens d'accouplement du mécanisme de chasse d'eau.

Grâce à l'installation selon l'invention, il est possible d'accéder au système de remplissage au mécanisme de chasse d'eau au travers de la trappe de manière aisée.

Grâce aux positions hors du réservoir des moyens de raccordement et des moyens d'accouplement, le montage et le démontage du système de remplissage et du mécanisme de chasse d'eau sont réalisables par l'extérieur du réservoir, depuis l'accès procuré par la trappe.

Bien entendu, cette trappe est alors distincte des ouvertures de la paroi et du réservoir selon l'art antérieur (ouvertures positionnées uniquement en vis-à-vis et directement accolées l'une à l'autre) qui forment uniquement un accès à l'intérieur du réservoir.

De plus, au travers de la trappe de l'installation selon l'invention, il est possible de voir le système de remplissage et le mécanisme de chasse qui situés au moins partiellement hors du réservoir, depuis le volume situés derrière la paroi, à l'extérieur du réservoir. Ainsi, par exemple, il est possible de contrôler l'absence de fuites externes au réservoir.

L'installation selon l'invention facilite ainsi une intervention sur son système de remplissage et son mécanisme de chasse d'eau en ce que l'opérateur intervenant sur ce mécanisme peut observer directement ses manipulations sur les composants des toilettes.

Selon un mode de réalisation préféré, l'installation comprend un bâti couplé à la structure porteuse, et situé derrière la paroi, la cuvette étant suspendue au bâti au travers de la paroi, et le réservoir étant monté sur le bâti.

L'installation est ainsi une installation de toilettes suspendues.

Avantageusement, le système de remplissage et un organe de fermeture du mécanisme de chasse d'eau sont sous-jacents au réservoir.

Ce positionnement simplifie la conception des composants de l'installation et facilite une intervention sur ces composants.

En effet, la trappe est alors située au-dessus de la cuvette, et en dessous du réservoir, à une hauteur aisée pour une intervention de maintenance.

Selon une caractéristique avantageuse, le système de remplissage comprend un robinet d'arrêt d'alimentation en eau situé hors du réservoir derrière l'au moins une trappe ménagée dans la paroi.

De cette manière, il est possible d'arrêter l'alimentation en eau du réservoir, par exemple en cas de constatation d'une fuite du système de chasse, sans avoir à plonger la main à l'intérieur dudit réservoir.

Avantageusement, le mécanisme d'arrêt du remplissage est préférentiellement un robinet par pesée.

De cette manière, le robinet permet d'arrêter le remplissage du réservoir en eau grâce à l'augmentation de la masse d'eau contenu dans le réservoir au fur et à mesure du remplissage.

Un tel robinet peut être situé à l'extérieur du réservoir, ce qui forme une solution particulièrement avantageuse dans le cadre de l'invention.

Selon une caractéristique préférée, l'installation comprend une tubulure de vidange d'un trop plein du réservoir dans un passage d'eau débouchant dans la cuvette.

En conséquence, le réservoir ne déborde pas en cas d'une défaillance du mécanisme d'arrêt du remplissage. En effet, la tubulure de vidange permet de faire s'écouler le trop plein d'eau dans le passage d'eau débouchant dans la cuvette en présence d'une telle défaillance du mécanisme d'arrêt du remplissage.

Préférentiellement, le passage d'eau est celui emprunté par l'eau du réservoir lors d'une chasse d'eau.

En cas de vidange d'un trop plein d'eau du réservoir, une personne peut s'en rendre compte du fait que de l'eau s'écoulerait alors dans la cuvette.

Ceci simplifie également la conception de l'installation du fait qu'un unique passage d'eau permet l'arrivée des eaux de vidange en trop plein et les eaux de la chasse d'eau en direction de la cuvette.

Selon une première solution avantageuse, le réservoir comprend :
- une partie principale destinée à stocker l'eau ;
- une extension de vidange, avantageusement venue de matière avec la partie principale ;

l'extension de vidange s'étendant depuis une extrémité supérieure de la partie principale du réservoir, jusqu'à proximité d'une extrémité inférieure de la partie principale du réservoir pour y positionner une sortie de vidange ;
et la tubulure de vidange est raccordée à la sortie de vidange et au passage d'eau.

L'intervention sur la tubulure de vidange est ainsi particulièrement aisée étant donné qu'elle est déportée en dessous du réservoir, ou à proximité d'une extrémité inférieure du réservoir.

Selon une deuxième solution, le réservoir présente une entrée d'eau s'étendant depuis le réservoir vers l'extérieur du réservoir, les moyens de raccordement raccordant le système de remplissage sur l'entrée d'eau du réservoir depuis l'extérieur du réservoir, et le réservoir comprend :
- une partie principale destinée à stocker l'eau ;
- une extension d'arrivée d'eau, avantageusement venue de matière avec la partie principale ;
l'extension d'arrivée d'eau positionnant l'entrée d'eau à proximité d'une extrémité inférieure de la partie principale du réservoir de vidange est raccordée à la sortie de vidange et au passage d'eau.

Le réservoir présente ainsi une conception simplifiée évitant des risques de fuite entre l'entrée d'eau et la partie haute du réservoir du fait que l'extension d'arrivée d'eau est venue de matières avec la partie principale du réservoir.

Pour la première solution précédente, encore plus avantageusement, le réservoir présente une entrée d'eau s'étendant depuis le réservoir vers l'extérieur du réservoir, les moyens de raccordement raccordant le système de remplissage sur l'entrée d'eau du réservoir depuis l'extérieur du réservoir,
et le réservoir comprend une extension d'arrivée d'eau venue de matière avec la partie principale, et positionnant l'entrée d'eau à proximité d'une extrémité inférieure de la partie principale du réservoir.

Le réservoir présente ainsi une conception minimisant les risques de fuites et permettant de positionner l'entrée d'eau et la sortie de vidange à proximité ou en dessous d'une extrémité inférieure de la partie principale du réservoir.

L'invention a également pour objet un kit pour la réalisation d'une installation de toilettes suspendue, comprenant :
- un bâti destiné à être fixé sur une structure porteuse, et destiné à permettre la suspension d'une cuvette au travers d'une paroi ;
- un réservoir d'eau destiné à être monté sur le bâti ;
- un système de remplissage du réservoir à partir d'une arrivée d'eau, comprenant un mécanisme d'arrêt du remplissage à partir d'un niveau prédéterminé ;
- un mécanisme de chasse d'eau du réservoir à écoulement gravitaire ;
caractérisé en ce que :
- le mécanisme de chasse d'eau comprend des moyens d'accouplement sur le réservoir depuis l'extérieur du réservoir, le mécanisme de chasse d'eau étant conçu pour être situé au moins partiellement hors du réservoir ;
- le système de remplissage comprend des moyens de raccordement sur le réservoir depuis l'extérieur du réservoir, le système de remplissage étant conçu pour être situé au moins partiellement hors du réservoir.

Le kit selon l'invention permet de réaliser une installation de toilettes suspendues présentant les avantages de l'installation de toilettes précitée.

D'autres caractéristiques et avantages de l'invention apparaîtront plus clairement à la lecture de la description suivante de différents modes de réalisation préférentiels de l'invention, donnés à titre d'exemples illustratifs et non limitatifs, et des dessins annexés parmi lesquels :
- la figure 1 est une représentation schématique vue de devant d'une installation selon l'invention ;
- la figure 2 est une représentation schématique vue de devant d'une installation selon l'invention dans laquelle une plaque de recouvrement d'une trappe a été retirée pour accéder à des composants de l'installation de toilettes suspendues ;
- la figure 3 est une représentation schématique depuis l'arrière d'une installation selon l'invention ;
- la figure 4 est une représentation schématique en perspective avant d'un bâti, d'un réservoir, d'un système de remplissage du réservoir, et d'un mécanisme de chasse d'eau d'une installation de toilettes suspendues selon l'invention ;
- la figure 5 est une représentation schématique vue du dessus d'une installation selon l'invention ;
- la figure 6 est une représentation schématique selon une perspective arrière d'un réservoir d'une installation et d'un kit selon l'invention ;
- la figure 7 est une représentation schématique partielle en perspective d'une installation selon un autre mode de réalisation, sans bâti ;
- la figure 8 est une représentation schématique vue de devant d'une installation selon l'invention dans laquelle une plaque de commande est déportée.

En référence aux figures 1 à 5, une installation de toilettes selon l'invention est représentée.

L'installation 1 de toilettes comprend :
- une structure porteuse ;
- un réservoir 4 d'eau ;
- un système de remplissage 5 du réservoir 4 ;
- des moyens de raccordement 52 du système de remplissage 5 sur le réservoir 4 ;
- un mécanisme de chasse d'eau 6 du réservoir 4 à écoulement gravitaire ;
- des moyens d'accouplement 61 du mécanisme de chasse d'eau 6 sur le réservoir 4 ;
- des moyens de commande du mécanisme de chasse d'eau ;
- une paroi 10 ;
- une cuvette 3.

En référence au mode de réalisation de la figure 7, le réservoir 4 est porté par la structure porteuse qui est un mur porteur présentant une réservation pour loger des composant de l'installation 1. Le réservoir 4 peut être directement couplé à la structure porteuse, par exemple à l'aide de tirefonds.

Selon les modes de réalisation des figures 1 à 6, cette installation est plus précisément une installation de toilettes suspendues.

L'installation 1 comprend également un bâti 2 couplé à la structure porteuse.

L'installation 1 de toilettes suspendues est obtenue grâce à un kit selon l'invention, permettant la réalisation d'une installation de toilettes suspendues.

Le kit comprend :
- un bâti 2 ;
- un réservoir 4 d'eau ;
- un système de remplissage 5 du réservoir 4 ;
- des moyens de raccordement 52 du système de remplissage 5 sur le réservoir 4 ;
- un mécanisme de chasse d'eau 6 du réservoir 4 à écoulement gravitaire ;
- des moyens d'accouplement 61 du mécanisme de chasse d'eau 6 sur le réservoir 4 ;
- des moyens de commande du mécanisme de chasse d'eau ;

La description suivante des éléments de l'installation est applicable aux éléments du kit.

La structure porteuse correspond, par exemple, à un plancher porteur, et/ou un mur porteur, et est situé derrière la paroi 10.

Le bâti 2 est couplé à une structure porteuse, , et est situé derrière la paroi 10.

La cuvette 3 est située devant la paroi 10.

Selon les présents modes de réalisation, dans lesquels l'installation 1 comprend un bâti 2, le bâti 2 est couplé à la structure porteuse, et la cuvette 3 est suspendue au bâti 2 au travers de la paroi 10.

La cuvette 3 est destinée à être raccordée à un tube d'évacuation d'eau 103.

En référence à la figure 5 plus spécifiquement, la paroi 10 présente une face avant 101 et une face arrière 102.

La cuvette 3 est ainsi située du côté de la face avant 101 de la paroi 10 tandis que la structure porteuse, et le bâti 2 le cas échéant, sont situés du côté de la face arrière 102 de la paroi 10.

En référence aux figures 3 à 5, le bâti 2 comprend, selon ce mode de réalisation, deux montants 21, des traverses 22 reliant les deux montants 21, et des piétements 23 montés réglables en hauteur dans les montants 21.

Le bâti 2 peut également comprendre des bras 24 de fixation permettant d'y suspendre des composants de l'installation.

Tel qu'évoqué précédemment, le bâti 2 est couplé (ou destiné à être couplé) à une structure porteuse.

A cet effet, le bâti 2 présente des trous, lui permettant d'être fixé à la structure porteuse.

Des tirefonds peuvent ainsi être utilisés en étant insérés au travers des trous pour fixer le bâti 2 dans la structure porteuse.

Selon un mode de réalisation envisagé, la cuvette 3 repose sur une structure porteuse.

Selon les modes de réalisation représentés sur les figures, 1, 2, et 8, la cuvette 3 est suspendue au bâti 2 au travers de la paroi 10 par des moyens classiques.

Ces moyens classiques peuvent par exemple correspondre à des tiges filetées vissées dans le bâti 2 et traversant la paroi 10 pour émerger du côté de la face avant 101 de la paroi 10.

La cuvette 3 est alors emmanchée sur les tiges filetées et maintenue en place par le biais d'écrous vissés sur les tiges filetées.

Tel que cela est visible sur les figures 1 à 4, le système de remplissage 5 et le mécanisme de chasse d'eau 6 sont montés derrière la paroi 10.

Plus précisément et en référence aux figures 1, 2, et 8, l'installation 1 comprend au moins une trappe 7, et en l'occurrence une unique trappe 7, qui est ménagée dans la paroi 10.

Cette trappe 7 permet d'accéder au système de remplissage 5 et au mécanisme de chasse d'eau 6.

En effet, le système de remplissage 5 et le mécanisme de chasse d'eau 6 sont situés au moins partiellement hors du réservoir 4.

Ce système de remplissage 5 et le mécanisme de chasse d'eau 6 sont en effet conçus pour être situés au moins partiellement hors du réservoir 1, et être accessible depuis l'extérieur du réservoir 4, à la différence des systèmes de remplissage et des mécanismes de chasse d'eau de toilettes suspendues à un bâti selon l'art antérieur qui conçus pour être situés à l'intérieur d'un réservoir d'eau de toilettes suspendues, et à être accessible depuis l'intérieur du réservoir 4.

Selon les modes de réalisation représentés, le système de remplissage 5 et le mécanisme de chasse d'eau 6 sont en effet conçus pour être situés entièrement hors du réservoir 1.

Toutefois selon d'autres modes de réalisation envisagés, le système de remplissage 5 et/ou le mécanisme de chasse d'eau 6 peuvent comprendre une partie s'insérant dans le réservoir 1.

La trappe 7 permet également d'accéder aux moyens de raccordement 52 du système de remplissage 5 et aux moyens d'accouplement 61 du mécanisme de chasse d'eau 6.

En conséquence, la ou les trappes 7 sont positionnées sur la paroi 10 de manière à permettre l'accès aux moyens de raccordement 52 et aux moyens d'accouplement 61. En l'occurrence, la trappe 7 est positionnée au-dessus de la cuvette 3.

En effet, les moyens de raccordement 52 et les moyens d'accouplement 61 sont situés hors du réservoir 4.

Le montage et le démontage du système de remplissage 5 et du mécanisme de chasse d'eau 6, par le biais des moyens de raccordement 52 et des moyens d'accouplement 61, ne sont possible que depuis l'extérieur du réservoir 4, sans nécessiter l'insertion d'un outil ou d'une mains dans le réservoir 4.

Le réservoir 4 d'eau, le système de remplissage 5, et le mécanisme de chasse d'eau 6 sont décrits plus en détails par la suite.

Tel que cela est visible sur les figures 3 à 5, le réservoir 4 d'eau est monté sur le bâti 2. Ce réservoir 4 d'eau est plus spécifiquement monté entre les deux montants 21, dans une partie haute du bâti 2. Par exemple, le réservoir 4 d'eau est monté sur le bâti 2 à l'aide de brides.

En référence aux figures 3, 4 et 6, le réservoir 4 d'eau présente une partie principale 41 destinée à stocker l'eau.

Cette réserve d'eau est destinée à constituer la chasse d'eau destinée à être vidée dans la cuvette 3.

Le réservoir 4 comprend une sortie d'évacuation d'eau 44 située sur une face inférieure 404 du réservoir 4, et plus spécifiquement de la partie principale 41 du réservoir 4.

L'eau s'évacuant du réservoir 4 pour constituer la chasse d'eau s'évacue ainsi au travers de la sortie d'évacuation d'eau 44.

Pour pouvoir être rempli d'eau, le réservoir 4 présente une entrée d'eau 431.

Tel que cela est visible plus spécifiquement sur les figures 3 et 6, le réservoir 4 comprend une extension d'arrivée d'eau 43 qui est venue de matière avec la partie principale 41 du réservoir 4.

Cette extension d'arrivée d'eau 43 positionne l'entrée d'eau 431 à proximité d'une extrémité inférieure 412 de la partie principale 41 du réservoir 4.

Tel que cela est détaillé par la suite, le système de remplissage 5 se raccorde sur l'entrée d'eau 431.

L'extension d'arrivée d'eau 43 est destinée à s'étendre parallèlement à l'un des montants 21.

L'extension d'arrivée d'eau 43 s'étend plus spécifiquement le long de l'un des montants 21.

Pour éviter un débordement du réservoir 4 autour du bâti 2, du côté de la face arrière 102 de la paroi 10, le réservoir 4 comprend également une extension de vidange 42.

Cette extension de vidange 42 est venue de matière avec la partie principale 41.

L'extension de vidange 42 s'étend depuis l'extrémité supérieure 411 de la partie principale 41 du réservoir 4, jusqu'à proximité de l'extrémité inférieure 412 de la partie principale 41 du réservoir 4.

Plus précisément, l'extension de vidange 42 s'étend depuis l'extrémité supérieure 411, en dessous de la hauteur à laquelle l'extension d'arrivée d'eau 43 s'étend depuis la partie principale 41 du réservoir. Il est ainsi défini un niveau d'eau de surverse qui est par exemple de 20 mm minimum.

L'extension de vidange 42 permet de positionner une sortie de vidange 421 à proximité de l'extrémité inférieure 412 de la partie principale 41 du réservoir 4.

L'extension de vidange 42 est raccordée sur la partie principale 41 à une hauteur inférieure à celle du raccordement de l'extension de l'arrivée d'eau 43 sur la partie principale 41.

L'extension de vidange 42 est destinée à s'étendre parallèlement à l'un des montants 21 du bâti 2.

Plus spécifiquement, l'extension de vidange 42 s'étend le long de l'un des montants 21 du bâti 2.

L'installation 1 comprend aussi une tubulure de vidange 81 d'un trop plein du réservoir 4 dans un passage d'eau 82 débouchant dans la cuvette 3.

Ce passage d'eau 82 est celui emprunté par l'eau du réservoir 4 lors d'une chasse d'eau.

La tubulure de vidange 81 raccorde la sortie de vidange 421 au passage d'eau 82. La tubulure de vidange 81 forme ainsi une communication fluidique entre la sortie de vidange 421 et le passage d'eau 82.

La conception du réservoir 4 permet ainsi de positionner la sortie d'évacuation d'eau 44, l'entrée d'eau 431, et la sortie de vidange 421 à proximité de l'extrémité inférieure 412 de la partie principale 41 du réservoir 4.

Plus spécifiquement, la sortie d'évacuation d'eau 44, l'entrée d'eau 431, et la sortie de vidange 421 s'étendent en dessous de la hauteur de la face inférieure 404 du réservoir 4 dans l'installation 1.

Par rapport au réservoir 4, la sortie d'évacuation d'eau 44, l'entrée d'eau 431, et la sortie de vidange 421 s'étendent au-delà de la face inférieure 404 depuis l'extrémité supérieure 411 de la partie principale 41 du réservoir 4.

Pour éviter une pression négative du réservoir 4 lors d'une chasse d'eau, ou une aspiration d'air au travers de la tubulure de vidange 81, le réservoir 4 est pourvu d'un moyen de décompression 45.

Ce moyen de décompression 45 peut simplement prendre la forme d'une ouverture. Ce moyen de décompression 45 peut également intégrer une valve unidirectionnelle pour ne permettre qu'une aspiration d'air depuis l'espace externe au réservoir 4. Le réservoir 4 peut être défini comme étant mis à l'air libre.

Ce moyen de décompression 45 est situé sur une face supérieure 405 de la partie principale 41 du réservoir 4.

Selon le présent mode de réalisation, le réservoir 4 comprend une extension basse 46 débouchante s'étendant vers le bas depuis la face inférieure 404 de la partie principale 41 du réservoir 4. Cette extension basse 46 s'étend parallèlement à la sortie d'évacuation d'eau 44.

La fonction de cette extension basse 46 est évoquée ci-après en relation avec le système de remplissage.

En référence à la figure 6, l'extension basse 46 et la sortie d'évacuation d'eau 44 présentent chacune un filetage externe.

Tel qu'évoqué précédemment, le système de remplissage 5 est raccordé à l'entrée d'eau 431 du réservoir 4.

Le système de remplissage 5 est notamment raccordé à l'entrée d'eau 431 du réservoir 4 par l'intermédiaire des moyens de raccordement 52.

Ces moyens de raccordement 52 sont conçu pour réaliser un raccordement depuis l'extérieur du réservoir 4.

Ces moyens de raccordement 52 comprennent par exemple un écrou vissé sur un filetage externe présenté par l'entrée d'eau 431 qui a alors une forme tubulaire, et d'un joint comprimé par l'écrou sur l'entrée d'eau 431.

Ces moyens de raccordement 52 peuvent également prendre la forme d'une fusion de matière réalisée par collage.

Le système de remplissage 5 du réservoir 4 alimente en eau le réservoir 4.

Plus spécifiquement, le système de remplissage 5 du réservoir 4 permet de remplir d'eau le réservoir 4 à partir d'une arrivée d'eau 50.

Ce système de remplissage 5 comprend un mécanisme d'arrêt 51 du remplissage à partir d'un niveau prédéterminé.

Ce mécanisme d'arrêt 51 arrête le remplissage du réservoir 4 en eau dès que le niveau prédéterminé est atteint.

Selon le présent mode de réalisation, le mécanisme d'arrêt de remplissage 5 est un robinet par pesée 51.

Ce robinet par pesée 51 mesure le poids de la colonne d'eau située dans la partie principale 41 du réservoir 4 et arrête l'alimentation en eau dès qu'un poids déterminé est atteint, ce poids prédéterminé étant alors corollé au niveau d'eau dans le réservoir 4.

Le robinet par pesée peut par exemple utiliser une membrane élastiquement déformable couplée jointivement sur l'extension basse 46 débouchante du réservoir 4. Dans ce cas, la masse de la colonne d'eau sus-jacente à la membrane dans le réservoir 4 déforme élastiquement la membrane et permet de connaître le niveau d'eau dans le réservoir.

Le robinet par pesée peut également être conçu pour mesurer le poids du réservoir 4. Dans ce cas, le réservoir 4 est montée mobile en hauteur par rapport au bâti 2.

Selon un autre mode de réalisation envisageable, le mécanisme d'arrêt 51 du remplissage 5 peut être un robinet à flotteur. Dans ce cas, le flotteur est inséré dans la partie principale 41 du réservoir 4 au travers de l'extension basse 46.

Dans les cas où l'extension basse 46 est présente et utilisée, les moyens de raccordement 52 permettent également de coupler le mécanisme d'arrêt 51 à l'extension basse 45.

Les moyens de raccordement 52 comprennent alors par exemple un écrou vissé sur un filetage externe présenté par l'extension basse 46.

Alternativement, le mécanisme d'arrêt 51 du remplissage peut être un robinet électronique mesurant le volume d'eau ayant servi à alimenter le réservoir 4 et arrêtant l'alimentation en eau dès qu'un volume prédéterminé a été envoyé dans le réservoir 4.

Selon encore une autre alternative, le mécanisme d'arrêt du remplissage 5 peut être un détecteur d'eau conçu pour détecter une vidange d'eau dans la tubulure de vidange 81 pour arrêter l'alimentation en eau du réservoir 4.

Le système de remplissage 5 comprend également un robinet d'alimentation 52 en eau.

Ce robinet d'arrêt d'alimentation 53 permet dans une première position d'autoriser l'alimentation en eau, et dans une seconde position d'empêcher l'alimentation en eau.

Ce robinet d'arrêt d'alimentation 53 est situé hors du réservoir 4. Ce robinet d'arrêt d'alimentation 53 est avantageusement situé derrière la trappe 7 ménagée dans la paroi 10.

Tel que cela est visible, le système de remplissage 5 comprend une tubulure d'alimentation 54 s'étendant depuis le robinet d'arrêt d'alimentation 53 jusqu'à l'entrée d'eau 431 pour établir une communication fluidique. Les moyens de raccordement 52 permettent ainsi de raccorder la tubulure d'alimentation 54 à l'entrée d'eau 431.

Le mécanisme de chasse d'eau 6 est quant à lui raccordé à la sortie d'évacuation d'eau 44 du réservoir 4 et permet une communication fluidique, lors d'une chasse d'eau, avec le passage d'eau 82 qui est destiné à déboucher dans la cuvette 3.

Ce mécanisme de chasse d'eau 6 prend par exemple la forme d'un boîtier pourvu d'un clapet obturant une conduite du boîtier. Dans ce cas, le mécanisme de chasse d'eau 6 est situé hors du réservoir 4.

Selon un autre mode de réalisation envisageable, le mécanisme de chasse d'eau 6 peut être partiellement situé dans le réservoir 4. Dans ce cas, le mécanisme de chasse d'eau est conçu pour être partiellement inséré dans le réservoir 4 d'eau depuis l'espace externe au réservoir 4 au travers de la sortie d'évacuation d'eau 44.

Les moyens d'accouplement 61 sont situés hors du réservoir 4. Ces moyens d'accouplement 61 sont plus précisément accessibles et manipulables depuis l'extérieur du réservoir 4.

Ces moyens d'accouplement 61 comprennent par exemple un écrou conçu pour être vissé sur le filetage externe de la sortie d'évacuation d'eau 44, et un joint destiné à être comprimé par l'écrou sur la sortie d'évacuation d'eau 44.

Tel que cela est visible sur les figures, le système de remplissage 5 et au moins un organe de fermeture, par exemple un clapet, du mécanisme de chasse d'eau 6 sont sous-jacents au réservoir 4. En l'occurrence, le mécanisme de chasse d'eau 6 est sous-jacent au réservoir 4.

La trappe 7 aménagée dans la paroi 10 permet d'accéder en dessous du réservoir 4 au système de remplissage 5 au mécanisme de chasse d'eau 6 lors d'une intervention.

Les différents composants sous-jacents au réservoir 4 sont ainsi montés dans l'installation par l'extérieur du réservoir 4.

Une maintenance ne nécessite ainsi pas de plonger les mains à l'aveugle à l'intérieur du réservoir 4 au contraire de l'art antérieur.

Tel qu'évoqué précédemment, des moyens de commande permettent de déclencher une chasse d'eau.

En référence aux figures 1 et 2, et 8, les moyens de commande comprennent une plaque de commande 9 pourvue d'un bouton d'actionnement 91.

Ce bouton d'actionnement 91 permet d'actionner le mécanisme de chasse d'eau 6.

Le mécanisme de commande, peut par exemple un mécanisme par câble, un mécanisme pneumatique, un mécanisme radio et/ou encore un mécanisme sans contact.

Au contraire de l'art antérieur, la plaque de commande 9 ne forme pas une trappe d'accès à l'intérieur du réservoir. En d'autres termes, la plaque de commande 9 est distincte de la trappe 7.

La trappe 7 est formée d'une ouverture 70 pratiquée dans la paroi 10 et comprend une plaque de recouvrement 71 destinée à venir en recouvrement de l'ouverture 70.

La plaque de recouvrement 71 est avantageusement aimantée pour faciliter l'ouverture et la fermeture de la trappe.

La trappe 7 est également pourvue de moyens de centrage pour garantir le positionnement relatif de la plaque de recouvrement 71 vis-à-vis de l'ouverture 70.

La trappe 7 permet de fournir un accès :
- au système de remplissage 5 ;
- aux moyens de raccordement 52 du système de remplissage 5 ;
- au mécanisme de chasse d'eau 6 ;
- aux moyens d'accouplement 61 du mécanisme de chasse d'eau 6,
pour leur montage, leur démontage, ou encore leur entretien.

## Revendications

1. Installation (1) de toilettes comprenant :
- une structure porteuse située derrière une paroi (10) ;
- une cuvette (3) située devant la paroi (10) ;
- un réservoir (4) d'eau porté par la structure porteuse, et situé derrière la paroi (10) ;
- un système de remplissage (5) du réservoir (4) à partir d'une arrivée d'eau (50), comprenant un mécanisme d'arrêt (51) du remplissage à partir d'un niveau prédéterminé ;
- des moyens de raccordement (52) du système de remplissage (5) sur le réservoir (4) ;
- un mécanisme de chasse d'eau (6) du réservoir (4) à écoulement gravitaire ;
- au moins une trappe (7) ménagée dans la paroi (10) ;
- des moyens d'accouplement (61) du mécanisme de chasse d'eau (6) sur le réservoir (4) ;
- des moyens de commande du mécanisme de chasse d'eau ;
le système de remplissage (5) et le mécanisme de chasse d'eau (6) étant montés derrière la paroi (10),
**caractérisée en ce que** :
- le système de remplissage (5) et le mécanisme de chasse d'eau (6) sont situés au moins partiellement hors du réservoir (1) ;
- les moyens de raccordement (52) du système de remplissage (5) sont situés hors du réservoir (4) ;
- les moyens d'accouplement (61) du mécanisme de chasse d'eau (6) sont situés hors du réservoir ;
la ou au moins l'une des trappes (7) étant positionnée sur la paroi pour permettre l'accès aux moyens de raccordement (52) du système de remplissage (5) et aux moyens d'accouplement (61) du mécanisme de chasse d'eau (6).

2. Installation (1) selon la revendication précédente, **caractérisé en ce qu'**elle comprend un bâti (2) couplé à la structure porteuse, et situé derrière la paroi (10), la cuvette (3) étant suspendue au bâti (2) au travers de la paroi (10), et le réservoir (4) étant monté sur le bâti (2).

3. Installation (1) selon l'une quelconque des revendications précédentes, **caractérisée en ce que** le système de remplissage (5) et un organe de fermeture du mécanisme de chasse d'eau (6) sont sous-jacents au réservoir (4).

4. Installation (1) selon l'une quelconque des revendications précédentes, **caractérisée en ce que** le système de remplissage (5) comprend un robinet d'arrêt d'alimentation (53) en eau situé hors du réservoir (4) derrière l'au moins une trappe (7) ménagée dans la paroi (10).

5. Installation (1) selon l'une quelconque des revendications précédentes, **caractérisée en ce que** le mécanisme d'arrêt du remplissage (5) est un robinet par pesée (51).

6. Installation (1) selon l'une quelconque des revendications précédentes, **caractérisé en ce qu'**elle comprend une tubulure de vidange (81) d'un trop plein du réservoir (4) dans un passage d'eau (82) débouchant dans la cuvette (3).

7. Installation (1) selon la revendication précédente, **caractérisée en ce que** le passage d'eau (82) est celui emprunté par l'eau du réservoir (4) lors d'une chasse d'eau.

8. Installation (1) selon l'une quelconque des revendications 6 et 7, **caractérisée en ce que** le réservoir (4) comprend :
- une partie principale (41) destinée à stocker l'eau ;
- une extension de vidange (42), avantageusement venue de matière avec la partie principale (41) ;
l'extension de vidange (42) s'étendant depuis une extrémité supérieure (411) de la partie principale (41) du réservoir (4), jusqu'à proximité d'une extrémité inférieure (412) de la partie principale (41) du réservoir (4) pour y positionner une sortie de vidange (421),
et **en ce que** la tubulure de vidange (81) est raccordée à la sortie de vidange (421) et au passage d'eau (82).

9. Installation (1) selon l'une quelconque des revendications 1 à 7, **caractérisée en ce que** le réservoir (4) présente une entrée d'eau (431) s'étendant depuis le réservoir (4) vers l'extérieur du réservoir (4), les moyens de raccordement (52) raccordant le système de remplissage (5) sur l'entrée d'eau (431) du réservoir (4) depuis l'extérieur du réservoir (4),
et **en ce que** le réservoir (4) comprend :
- une partie principale (41) destinée à stocker l'eau ;
- une extension d'arrivée d'eau (43), avantageusement venue de matière avec la partie principale (41) ;
l'extension d'arrivée d'eau (43) positionnant l'entrée d'eau (431) à proximité d'une extrémité inférieure (412) de la partie principale (41) du réservoir (4).

10. Installation (1) selon la revendication 8, **caractérisée en ce que** le réservoir (4) présente une entrée d'eau (431) s'étendant depuis le réservoir (4) vers l'extérieur du réservoir (4), les moyens de raccordement (52) raccordant le système de remplissage (5) sur l'entrée d'eau (431) du réservoir (4) depuis l'extérieur du réservoir (4),
et **en ce que** le réservoir (4) comprend une extension d'arrivée d'eau (43) venue de matière avec la partie principale (41), et positionnant l'entrée d'eau (431) à proximité d'une extrémité inférieure (412) de la partie principale (41) du réservoir (4).

11. Kit pour la réalisation d'une installation (1) de toilettes suspendue, comprenant :
- un bâti (2) destiné à être fixé sur une structure porteuse, et destiné à permettre la suspension d'une cuvette (3) au travers d'une paroi (10) ;
- un réservoir (4) d'eau destiné à être monté sur le bâti (2);
- un système de remplissage (5) du réservoir (4) à partir d'une arrivée d'eau (50), comprenant un mécanisme d'arrêt (51) du remplissage à partir d'un niveau prédéterminé ;
- un mécanisme de chasse d'eau (6) du réservoir (4) à écoulement gravitaire ;
**caractérisé en ce que** :
- le mécanisme de chasse d'eau (6) comprend des moyens d'accouplement (61) sur le réservoir (4) depuis l'extérieur du réservoir (4), le mécanisme de chasse d'eau (6) étant conçu pour être situé au moins partiellement hors du réservoir (4) ;
- le système de remplissage (5) comprend des moyens de raccordement (52) sur le réservoir (4) depuis l'extérieur du réservoir (4), le système de remplissage (5) étant conçu pour être situé au moins partiellement hors du réservoir (4).
